# FASCICULE DE BREVET EUROPEEN

(11) **EP 0 274 945 B1**
(45) Date de publication et mention de la délivrance du brevet: **02.05.1990**
(21) Numéro de dépôt: 87402836.8
(22) Date de dépôt: 14.12.1987
(51) Int. Cl.: B65D 25/48

(54) **Dispositif étanche de vidange adaptable**
Abdichtende, anpassungsfähige Ausgussvorrichtung
Adaptable tightly fitting pouring device

(30) Priorité: 16.12.1986 FR 8617706
(43) Date de publication de la demande: 20.07.1988
(73) Titulaire: Beranger, Roland, F-35300 Fougeres (FR)
(72) Inventeur: Beranger, Roland, F-35300 Fougeres (FR)
(74) Mandataire: Dawidowicz, Armand

(56) Documents cités:
- BE-A- 477 250
- FR-A- 1 539 317
- GB-A- 821 769
- GB-A- 2 045 730
- US-A- 3 940 036

## Description

L'invention concerne un dispositif étanche de vidange d'un réservoir, bidon ou autre récipient possédant un orifice de vidange circulaire de diamètre quelconque, ledit dispositif comprenant un embout tronconique d'adaptation sur ledit orifice et muni d'un évent, ainsi qu'une tuyauterie souple ou rigide.

Habituellement, la vidange est effectuée au moyen d'un entonnoir, ce qui entraîne souvent des éclaboussures, des incidents de transvidage et des pertes de liquide, qui est parfois salissant et dangereux.

On a également proposé (brevet US-A-3940036) d'utiliser un embout tronconique solidaire d'un tuyau, muni sur sa surface externe de séries de nervures coaxiales à l'embout dont la périphérie comporte en outre une rainure longitudinale formant évent. Si un tel dispositif s'adapte, comme un entonnoir, sur des orifices de diamètres variables, il présente cependant de graves inconvénients. L'inconvénient principal est un manque d'étanchéité dû au fait que les nervures ne peuvent assurer une étanchéité certaine qui est de toute manière fortement comprise par l'existence de la rainure externe. En outre, un tel dispositif se détache facilement du récipient lorsqu'on l'incline pour le vider, de sorte que les inconvénients décrits pour l'entonnoir se retrouvent avec un tel dispositif. De plus, l'ensemble indémontable de l'embout et du tuyau est encombrant, salissant et difficilement utilisable pour des matières très différentes.

On a également proposé un joint étanche pour bouteilles (brevet GB-A-2045730) muni de nervures annulaires souples en saillie sur un corps tubulaire, et pouvant recevoir un tube dans l'orifice central. Un tel joint étanche pour bouteille ne peut s'adapter à des diamètres différents et ne comporte pas d'évent.

Ce joint étanche pour bouteille est destiné au remplissage d'une bouteille et non à la vidange. Ce dispositif est conçu pour recevoir un tube d'alimentation et non de vidange ou un instrument de mesure optique, et c'est pour cela qu'il ne comporte pas d'évent. Car, dans le cas d'alimentation, l'évent ne sert à rien, le phénomène de dépression étant annulé.

Le bouchon verseur pour bouteille décrit dans le brevet GB-A-821769 comporte sur sa périphérie des nervures à section triangulaire avec un tube- évent rapporté à l'intérieur de l'orifice central. Le but des stries à section triangulaire est d'obtenir un effet de cliquet sur le goulot de la bouteille et d'opposer une importante résistance à son retrait. Ces stries triangulaires n'admettent pas les défauts de géométrie de l'orifice circulaire, tel qu'une aspérité au plan de joint de fabrication ou ovalisation prononcée de l'orifice. Ce bouchon verseur n'est pas prévu pour se raccorder à un tuyau.

La présente invention vise à fournir un dispositif de vidange du type décrit à l'introduction qui ne présente pas les inconvénients des dispositifs connus.

A cet effet, le dispositif selon l'invention est caractérisé par le fait que ledit embout est muni sur sa périphérie externe de lamelles circulaires souples, que l'évent est constitué par un évidement allongé de l'embout et communique avec l'extérieur uniquement par les deux extrémités de l'embout, et que la périphérie de l'embout opposée à l'extrémité de plus petit diamètre comporte un rétrécissement radial de fixation étanche de ladite tuyauterie souple ou rigide.

L'utilisation d'un embout tronconique muni de lamelles circulaires élastiques permet d'obtenir une fixation étanche et sûre sur des orifices de diamètres variés, l'espace entre les lamelles assurant un effet de succion ou de ventouse. La souplesse des lamelles permet une étanchéité parfaite et de remédier ainsi aux défauts de géométrie radiaux et axiaux de l'orifice circulaire du récipient à vidanger. L'évent complètement intégré dans le corps de l'embout empeche les fuites vers l'extérieur. La fixation démontable de la tuyauterie permet de réduire l'encombrement pour le transport et d'utiliser des tuyauterie très diverses avec le même embout.

Selon une forme de réalisation de l'invention, l'embout avec ses lamelles, l'évent et le rétrécissement de fixation sont réalisés en une seule opération de moulage par injection d'une matière plastique.

Selon une variante, l'embout est constitué d'une pièce intérieure comportant un manchon muni d'un trou longitudinal et prolongé par une saillie tubulaire, et d'une pièce extérieure en forme de tronc de cône creux dont la surface externe comporte lesdites lamelles, ladite pièce extérieure étant fixée par soudage, collage ou encliquetage sur ladite pièce intérieure en ménageant un volume creux communiquant avec ledit trou longitudinal et, à l'extrémité opposée, avec l'extérieur par un trou ménagé entre les pièces externe et interne. On obtient ainsi un embout plus léger et plus facile à injecter.

De préférence, les lamelles circulaires forment une succession d'anneaux au moins trois fois plus hauts que larges et séparés par un vide environ deux fois aussi large que la largeur de chaque anneau, l'extrémité libre desdits anneaux étant enveloppée par un tronc de cône coaxial à l'embout et de même pente. L'effet de ventouse, donc l'étanchéité et le maintien de l'embout, sont ainsi renforcés.

L'invention sera bien comprise à la lecture de la description suivante faite en se référant au dessin annexé dans lequel:
- la figure 1 est une vue en coupe axiale d'un dispositif selon une première forme de réalisation de l'invention, et
- la figure 2 est analogue à la figure 1, pour une variante.

Le dispositif de vidange selon l'invention comprend un embout tronconique 1 dont la surface externe est munie de lamelles circulaires souples 2. La disposition des lamelles et leurs dimensions sont telles qu'elles forment une succession d'anneaux au moins trois plus hauts que larges et séparés par un vide environ deux fois aussi large que la largeur de chaque anneau, l'extrémité libre desdits anneaux étant enveloppée par un tronc de cône coaxial à l'embout et de même pente.

L'embout 1 est muni d'un orifice axial 3 et comporte un rétrécissement radial 4 pour la fixation d'une tuyauterie 5 souple ou rigide, par vissage ou tout autre moyen assurant l'étanchéité même en cas de serrage imparfait. Dans l'embout 1 est ménagé un évent 6 qui ne communique avec l'extérieur qu'aux deux extrémités de l'embout 1.

Dans la forme de réalisation de la figure 1, l'ensemble de l'embout 1, avec les lamelles 2, l'orifice 3, le rétrécissement 4 et l'évent 6 est moulé en une seule fois en une matière plastique assurant la souplesse des lamelles 2 et une certaine rigidité du reste de l'embout.

Dans la variante de la figure 2, l'embout 1 est constitué d'une pièce intérieure 7 et d'une pièce extérieure 8. La pièce intérieure 7 comprend un manchon 9 percé d'un trou longitudinal 10 et prolongé par une saillie tubulaire 11 possédant une rainure axiale 15, l'orifice 3 étant formé par l'intérieur du tube 11 et l'intérieur du manchon 9. La pièce extérieure 8 est formée par un tronc de cône creux et porte sur sa face extérieure les lamelles 2 et sur sa face intérieure un index 14.

Les pièces 7 et 8 sont solidarisées, par enclipsage dans l'exemple représenté, de manière à orienter la pièce 8 par son index 14 dans la rainure 15 et à laisser entre elles un espace vide 12 et un trou 13 ménagé entre les deux pièces 7 et 8.

## Revendications

1. Dispositif étanche de vidange d'un réservoir, bidon ou autre récipient possédant un orifice de vidange circulaire de diamètre quelconque, ledit dispositif comprenant un embout tronconique d'adaptation sur ledit orifice et muni d'un évent, ainsi qu'une tuyauterie souple ou rigide, caractérisé par le fait que ledit embout (1) est muni sur sa périphérie externe de lamelles circulaires souples (2), que l'évent (6) est constitué par un évidement allongé de l'embout (1) et communique avec l'extérieur uniquement par les deux extrémités de l'embout (1), et que la périphérie de l'embout (1) opposée à l'extrémité de plus petit diamètre comporte un rétrécissement radial (4) de fixation étanche de ladite tuyauterie souple ou rigide (5).

2. Dispositif selon la revendication 1, caractérisé par le fait que l'embout (1) avec ses lamelles (2), l'évent (6) et le rétrécissement de fixation (4) sont réalisés en une seule opération de moulage par injection d'une matière plastique.

3. Dispositif selon la revendication 1, caractérisé par le fait que l'embout (1) est constitué d'une pièce intérieure (7) comportant un manchon (9) muni d'un trou longitudinal (10) et prolongé par une saillie tubulaire (11), et d'une pièce extérieure (8) en forme de tronc de cone creux dont la surface externe comporte lesdites lamelles (2), ladite pièce extérieure (8) étant fixée par soudage, collage ou encliquetage sur ladite pièce intérieure (7) en ménageant un volume creux (12) communiquant avec ledit trou longitudinal (10) et, à l'extrémité opposée, avec l'extérieur par un trou (13) ménagé entre les pièces externe (8) et interne (7).

4. Dispositif selon la revendication 3, caractérisé par le fait que ladite saillie tubulaire (11) comporte une rainure (15) et la face intérieure de la pièce extérieure (8) comporte un index (14) coopérant avec ladite rainure (15) pour l'orientation de la pièce extérieure (8).

5. Dispositif selon l'une des revendications 1 à 4, caractérisé par le fait que les lamelles circulaires (2) forment une succession d'anneaux au moins trois fois plus hauts que larges et séparés par un vide environ deux fois aussi large que la largeur de chaque anneau, l'extrémité libre desdits anneaux étant enveloppée par un tronc de cône coaxial à l'embout (1) et de même pente.

## Claims

1. A tight pouring device for a tank, a can or any container having a circular pouring aperture of any diameter, said device including a frustonical nozzle adaptable on said aperture and being provided with a vent as well as a flexible or rigid duct, characterized by the fact that said nozzle (1) is formed on its outer periphery with flexible circular blades (2), vent (6) is made of an elongated depression of the nozzle (1) and communicates with the outside only via both the ends of nozzle (1), and the periphery of the nozzle (1) which is opposite the end of smaller diameter is formed with a radial constriction (4) for the tight fixation of said flexible or rigid duct (5).

2. A device according to claim 1, characterized by the fact that nozzle (1) with its blades (2), vent (6) and the fixation constriction (4) is made during a single injection moulding operation of a plastic material.

3. A device according to claim 1, characterized by the fact that nozzle (1) is made of an inner piece (7) including a sleeve (9) formed with a longitudinal hole (10) and prolongated by a tubular protrusion (11), and an outer piece (8) in the shape of a hollow truncated cone the outer surface of which carries said blades (2), said outer piece (8) being fixed as by soldering, glueing or a snap-in engagement on said inner piece (7) and forming a hollow volume (12) communicating with said longitudinal hole (10), and at the opposite end, with the outside via a hole (13) formed between the outer (8) and inner (7) pieces.

4. A device according to claim 3, characterized by the fact that said tubular protrusion (11) is formed with a slot (15) and the inner face of outer piece (8) includes an indicator (14) cooperating with said slot (5) for the orientation of outer piece (8).

5. A device according to any one of claims 1 to 4, characterized by the fact that the circular blades (2) form a succession of rings at least three times higher than they are wide and separated by a void twice as wide as the width of each ring, the free end of said rings being enveloped by a truncated cone coaxial to nozzle (1) and of same slope.

## Patentansprüche

1. Abdichtende Ausgußvorrichtung für einen Behälter, einen Kanister oder ein anderes Behältnis, versehen mit einer kreisförmigen Ausgußöffnung eines beliebigen Durchmessers, wobei die genannte Vorrichtung einen kegelstumpfförmigen Fuß zur Anpassung an die genannte Offnung aufweist und mit einer Entlüftungsöffnung versehen ist, sowie mit einer flexiblen oder starren Leitung, dadurch gekennzeichnet, daß der genannte Fuß (1) am äußeren Umfang mit flexiblen kreisförmigen Lamellen (2) versehen ist, daß die Entlüftungsöffnung (6) aus einer länglichen Aussparung des Fußes (1) besteht und mit der Außenseite nur durch zwei Enden des Fußes (1) in Verbindung steht und daß der Kreisumfang des Fußes (1), der dem Ende mit kleinerem Durchmesser gegenüberliegt, eine radiale Einschnürung (4) zur dichten Befestigung der genannten flexiblen oder starren Leitung (5) besitzt.

2. Vorrichtung nach Anspruch 1, dadurch gekennzeichnet, daß der Fuß (1) mit seinen Lamellen (2), die Entlüftungsöffnung (6) und die Befestigungseinschnürung (4) in einer einzigen Formoperation durch Einspritzung eines Kunststoffes realisiert werden.

3. Vorrichtung nach Anspruch 1, dadurch gekennzeichnet, daß der Fuß (1) aus einem Innenstück (7) besteht, welches eine Muffe aufweist (9), die mit einem Längsloch (10) versehen und durch einen rohrförmigen Vorsprung (11) verlängert ist, sowie mit einem äußeren Stück (8) in Form eines hohlen Kegelstumpfes, dessen Außenfläche die genannten Lamellen (2) aufweist, wobei das genannte äußere Stück (8) durch Schweißung, Verklebung oder Einrastung an dem genannten inneren Stück (7) befestigt ist und ein Hohlvolumen (12) entsteht, welches mit dem genannten Längsloch (10) und am gegenüberliegenden Ende mit der Außenseite durch ein Loch (13) in Verbindung steht, welches zwischen dem äußeren Stück (8) und dem inneren Stück (7) vorgesehen ist.

4. Vorrichtung nach Anspruch 3, dadurch gekennzeichnet, daß der genannte rohrförmige Vorsprung (11) eine Nut (15) aufweist und daß die Innenseite des äußeren Stücks (8) einen Zeiger (14) besitzt, der mit der genannten Nut (15) zusammenwirkt, um das äußere Stück (8) auszurichten.

5. Vorrichtung nach einem der Ansprüche 1 bis 4, dadurch gekennzeichnet, daß die kreisförmigen Lamellen (2) eine Folge von Ringen bilden, deren Höhe mindestens dreimal größer ist als die Breite und die durch einen Leerraum voneinander getrennt sind, der etwa zweimal so breit ist wie die Breite jedes Rings, wobei das freie Ende der genannten Ringe durch einen koaxial zum Fuß (1) verlaufenden Kegelstumpf von gleicher Neigung umgeben ist.
